# EUROPÄISCHE PATENTSCHRIFT

(11) **EP 3 815 192 B1**
(45) Veröffentlichungstag und Bekanntmachung des Hinweises auf die Patenterteilung: **09.04.2025**
(21) Anmeldenummer: 19736573.7
(22) Anmeldetag: 13.06.2019
(51) Int. Cl.: H01R 9/26, H01R 13/514, H01R 13/518, H01R 13/516

(54) **STECKVERBINDERMODUL FÜR EINEN INDUSTRIESTECKVERBINDER**
PLUG CONNECTOR MODULE FOR AN INDUSTRIAL PLUG CONNECTOR
MODULE DE CONNECTEUR ENFICHABLE POUR UN CONNECTEUR ENFICHABLE INDUSTRIEL

(30) Priorität: 26.06.2018 DE 102018115371
(43) Veröffentlichungstag der Anmeldung: 05.05.2021
(62) Teilanmeldung aus: 21167448.6
(73) Patentinhaber: HARTING Electric Stiftung & Co. KG, 32339 Espelkamp (DE)
(72) Erfinder: LÖTKEMANN, Irina, 32369 Espelkamp (DE); SCHLEGEL, Bernard, 32369 Rahden (DE); MEIER, Heiko, 32425 Minden (DE); KLIEVER, Wilhelm, 32425 Minden (DE)
(86) Internationale Anmeldenummer: PCT/DE2019/100545
(87) Internationale Veröffentlichungsnummer: WO 2020/001687

(56) Entgegenhaltungen:
- WO-A1-2017/204017
- DE-A1- 102016 223 995
- DE-B3- 102017 123 331
- FR-A1- 2 779 875
- US-A1- 2004 053 534
- US-A1- 2004 072 472
- US-A1- 2017 117 655
- US-B1- 6 193 550

## Beschreibung

Die Erfindung geht aus von einen Steckverbindermodul für einen Industriesteckverbinder nach der Gattung des unabhängigen Anspruchs 1. Die Erfindung bezieht sich ebenfalls auf ein Verfahren zur Bestückung eines Halterahmens mit einem derartigen Steckverbindermodul nach Anspruch 6.

Derartige Steckverbindermodule werden als Bestandteil eines Steckverbindermodularsystems benötigt, um einen Steckverbinder, insbesondere einen schweren Industriesteckverbinder, flexibel an bestimmte Anforderungen bezüglich der Signal- und Energieübertragung z.B. zwischen zwei elektrischen Geräten, anpassen zu können. Üblicherweise werden dazu Steckverbindermodule in entsprechende Halterahmen, die mitunter auch als Gelenkrahmen, Modulrahmen oder Modularrahmen bezeichnet werden, eingesetzt. Die Halterahmen dienen somit dazu, mehrere zueinander gleichartige und/oder auch unterschiedliche Steckverbindermodule aufzunehmen und diese sicher an einer Fläche und/oder einer Gerätewand und/oder in einem Steckverbindergehäuse o.ä. zu befestigen.

### Stand der Technik

Die Steckverbindermodule besitzen in der Regel jeweils einen im Wesentlichen quaderförmigen Isolierkörper bzw. ein quaderförmiges Gehäuse. Diese Isolierköper bzw. Gehäuse können beispielsweise als Kontaktträger dienen und Kontakte verschiedenster Art aufnehmen und fixieren. Die Funktion eines dadurch gebildeten Steckverbinders ist also sehr flexibel. Es können z.B. pneumatische Module, optische Module, Module zur Übertragung elektrischer Energie und/oder elektrischer analoger und/oder digitaler Signale im jeweiligen Isolierkörper bzw. Gehäuse aufgenommen sein und so im Steckverbindermodularsystem Verwendung finden. Zunehmend übernehmen Steckverbindermodule auch mess- und datentechnische Aufgaben.

Optimalerweise werden Halterahmen verwendet, die aus zwei Rahmenhälften gebildet sind, die gelenkig miteinander verbunden sind. Die Steckverbindermodule sind mit an den Schmalseiten vorstehenden, etwa rechteckförmigen Halterungsmitteln versehen. In den Seitenteilen der Rahmenhälften sind als allseitig geschlossene Öffnungen ausgebildete Ausnehmungen bzw. Öffnungen vorgesehen, in die die Halterungsmittel beim Einfügen der Steckverbindermodule in den Halterahmen eintauchen. Am häufigsten werden so genannte Gelenkrahmen verwendet. Zum Einfügen der Steckverbindermodule wird der Halterahmen 1 aufgeklappt, d. h. geöffnet, wobei die Rahmenhälften um die Gelenke nur so weit aufgeklappt werden, dass die Steckverbindermodule eingesetzt werden können. Anschließend werden die Rahmenhälften zusammengekappt, d. h. der Halterahmen wird geschlossen, wobei die Halterungsmittel in die Ausnehmungen gelangen und ein sicherer, formschlüssiger Halt der Steckverbindermodule in dem Halterahmen bewirkt wird.

Die oben beschriebenen modularen Industriesteckverbinder bieten eine hohe Flexibilität und können für die unterschiedlichsten Einsatzgebiete konfiguriert werden, indem Steckverbindermodule mit unterschiedlichen Funktionen miteinander in einem gemeinsamen Halterahmen verbaut werden. Die Anzahl der Steckverbindermodulplätze in einem Halterahmen ist jedoch begrenzt. Hierdurch sind der Flexibilität eines solchen Industriesteckverbinders Grenzen gesetzt.

Die US 2004/0072472 A1 zeigt eine Gerätebuchse mit elektrischen Kontakten. Die Gerätebuchse wird aus mehreren Modulen zusammengesetzt, die mithilfe einer Schwalbenschwanzmechanik miteinander verbindbar sind. Die zusammengesetzten Module werden in eine entsprechende Ausnehmung in einer Gerätewand eingesetzt. Damit die Module alle die gleiche Einbautiefe aufweisen, stützen sie sich jeweils mit angeformten Stegen an der Gerätewand ab

Die US 6,193,550 B1 zeigt einen Kupplungsstecker, der aus zwei Modulen besteht, die mithilfe einer Schwalbenschwanzverbindung zusammengefügt werden.

Die FR 2 779 875 A1 bezieht sich auf einen modular aufgebauten Verbindungsstecker. Der Verbindungsstecker ist aus einzelnen Steckverbindern mit identischen Isolierkörpern aufgebaut. In den Isolierkörpern befindet sich jeweils eine Bohrung, so dass die Steckverbinder mithilfe einer Spindel aneinander aufreihbar sind.

Die DE 10 2016 223 995 A1 zeigt einen Halterahmen mit Steckverbindermodule.

Die US 2004/0053534 A1 und US 2017/0117655 A1 zeigen jeweils ein Steckverbindermodul für einen Halterahmen.

Die WO 2017/204017 A1 zeigt einen modular zusammensetzbaren Steckverbinder. Zunächst werden hier zusammensetzbare Gehäuse mit Kontaktelementen ausgestattet. Dann werden darin Kontaktelemente über ein separates Fixiermittel, welches in eine dafür vorgesehene Öffnung des Gehäuses gesteckt wird.

Das Deutsche Patent- und Markenamt hat in der Prioritätsanmeldung zu vorliegender Anmeldung den folgenden Stand der Technik recherchiert: DE 10 2017 123 331 B3, DE 10 2014 108 847 A1 und DE 202 14 132 U1.

### Aufgabenstellung

Die Aufgabe der Erfindung besteht darin ein Steckverbindermodul vorzuschlagen, welches das Einsatzspektrum eines Industriesteckverbinders erweitert.

Die Aufgabe wird durch den Gegenstand des unabhängigen Anspruchs 1 gelöst. Vorteilhafte Ausgestaltungen der Erfindung sind in den Unteransprüchen angegeben.

Das erfindungsgemäße Steckverbindermodul ist für den Einsatz in einem modularen Industriesteckverbinder vorgesehen. Dabei werden in der Regel mehrere gleichartige und/oder unterschiedliche Steckverbindermodule in einen so genannten Halterahmen eingebaut. Der Halterahmen wird dann anschließend in ein Steckverbindergehäuse oder einer Gerätewand eingebaut. Das erfindungsgemäße Steckverbindermodul ist aus zumindest zwei eigenständigen Funktionseinheiten gebildet.

Eine Funktionseinheit bildet ein eigenständiges Bauteil. Das bedeutet, dass die Funktionseinheit eigenständig, das heißt ohne eine weitere mit ihr verbundene Funktionseinheit, funktionieren kann. Eine Funktionseinheit wird nicht erst durch das Zusammenfügen von zwei oder mehr Funktionseinheiten zu einem Steckverbindermodul technisch gebrauchsfähig.

Vorzugsweise weist eine Funktionseinheit zumindest ein Kontaktelement und/oder einen Sensor und/oder einen Edge-Computer auf. Der Edge-Computer kann beispielsweise Daten sammeln, speichern, verarbeiten und versenden. Bei dem Kontaktelement kann es sich beispielsweise um ein elektrisches Kontaktelement zur Strom oder Signalübertragung handeln. Beim Kontaktelement kann es sich auch um ein optisches Kontaktelement handeln, an welchen beispielsweise ein Lichtwellenleiter angeschlossen wird. Eine Funktionseinheit kann mehrere Kontaktelemente, insbesondere auch mehrere unterschiedliche Kontaktelemente aufweisen. Beispielsweise können elektrische und optische Kontaktelemente miteinander gemischt sein. Bei dem Sensor kann es sich beispielsweise um einen Stromsensor handeln, der ein benachbartes Kontaktelement, beispielsweise angeordnet in einer benachbarten Funktionseinheit, überwacht. Es können aber auch Temperatursensoren, optische Sensoren, insbesondere Streulichtsensoren oder andere Sensoren vorgesehen sein. Eine Funktionseinheit kann auch mehrere Sensoren, insbesondere auch unterschiedliche Sensoren enthalten. Eine Funktionseinheit kann auch einen Sensor oder mehrere Sensoren und gleichzeitig ein Kontaktelement oder mehrere Kontaktelemente enthalten.

Die Funktionseinheiten eines Steckverbindermoduls können vollkommen unabhängig voneinander agieren. Es kann aber auch sein, dass die Funktionseinheiten durch das Zusammenfügen einen Synergieeffekt erfahren, insbesondere dann, wenn Sensoren einer Funktionseinheit mit Kontaktelementen einer anderen Funktionseinheit kombiniert werden.

In einer vorteilhaften Weiterentwicklung der Erfindung besteht das Steckverbindermodul aus einer ersten Funktionseinheit und zumindest einer zweiten Funktionseinheit, wobei die erste Funktionseinheit eine andere Sorte von Kontaktelementen und/oder eine unterschiedliche Anzahl von Kontaktelementen und/oder Kontaktelemente mit einer unterschiedlichen Kabelanschlusstechnik wie die zweite Funktionseinheit aufweist. In einer ersten Funktionseinheit können beispielsweise massive Kontaktelemente zur Stromübertragung, beispielsweise für einen Elektromotor vorgesehen sein. In der mit der ersten Funktionseinheit verbundenen zweiten Funktionseinheit können filigranere Kontaktelemente zur Signalübertragung, beispielsweise zur Steuerung des besagten Elektromotors vorhanden sein. Die Kontaktelemente der ersten Funktionseinheit können beispielsweise mit der so genannten Crimptechnik an einen Leiter eines angeschlossenen Kabels elektrisch anschließbar sein. Die Kontaktelemente der zweiten Funktionseinheit können beispielsweise mit einem so genannten Schraubanschluss ausgestattet sein. So können innerhalb eines Steckverbindermoduls unterschiedliche Kabelanschlusstechniken realisiert sein.

Die einzelnen Funktionseinheiten können beispielsweise zu einem Steckverbindermodul miteinander verschweißt oder verklebt werden. Es ist aber von Vorteil, wenn an der Seitenwand der Funktionseinheit ein Befestigungsmittel angeformt ist, über welches eine erste Funktionseinheit mit einer zweiten Funktionseinheit reversibel miteinander fixierbar sind. Dadurch können die Funktionseinheiten einfach miteinander kombiniert und ggf. auch wiederverwendet werden.

Vorteilhafterweise ist an einer Seitenwand der ersten Funktionseinheit ein erstes Befestigungsmittel und an einer Seitenwand der zweiten Funktionseinheit ein zweites Befestigungsmittel angeformt, wobei das erste und das zweite Befestigungsmittel komplementär zueinander ausgestaltet sind. Hierdurch kann eine zuverlässige und vor allem werkzeuglose Konfektionierung des Steckverbindermoduls sichergestellt werden. Die Konturen des bzw. der Befestigungsmittel(s) können unterschiedlich gestaltet sein, so dass nur bestimmte Funktionseinheiten miteinander kombiniert werden können. Es macht beispielsweise keinen Sinn einen optischen Sensor einer ersten Funktionseinheit mit einem elektrischen Kontaktelement einer zweiten Funktionseinheit zu kombinieren. Dadurch kann eine fehlerhafte Konfektionierung eines Steckverbindermoduls im Vorfeld verhindert werden.

Vorzugsweise weist die Funktionseinheit an einer Seitenwand ein Halterungsmittel, zur Fixierung des Steckverbindermoduls in einem Halterahmen, auf. Der fertig mit Steckverbindermodulen bestückte Halterahmen kann in einen Industriesteckverbinder eingebaut werden. In der Regel weist eine erste Funktionseinheit an einer Seitenwand ein erstes Halterungsmittel auf und eine zweite Funktionseinheit weist an einer Seitenwand ein zweites Halterungsmittel auf. Die Halterungsmittel greifen dann wie oben bereits beschrieben in Öffnungen eines Halterahmens, zur Fixierung des Steckverbindermoduls in dem Halterahmen, ein.

Die Befestigungsmittel und die Halterungsmittel sind an gegenüberliegenden Seitenwänden der Funktionseinheit angeordnet. Bevorzugter Weise haben das erste und das zweite Halterungsmittel eine unterschiedliche Geometrie. Die Öffnungen im Halterahmen sind an die jeweilige Geometrie angepasst. Dadurch ist die Ausrichtung des Steckverbindermoduls, die so genannte Polarisation, festgelegt. Durch diese Maßnahme wird die Konfektionierung eines Industriesteckverbinders mit den erfindungsgemäßen Steckverbindermodulen erleichtert.

In einer besonders bevorzugten Ausführungsform der Erfindung weist das Steckverbindermodul ein Schirmelement auf, wobei das Schirmelement, zur elektromagnetischen Abschirmung, zwischen zwei benachbarten Funktionseinheiten angeordnet ist. Das Schirmelement ist aus einem metallischen Werkstoff, insbesondere einem Blech, gebildet. Wenn beispielsweise Signalkontaktelemente in den Funktionseinheiten angeordnet sind, wird durch die Schirmung ein so genanntes Übersprechen der Signalkontaktelemente verhindert. Dadurch bietet das Steckverbindermodul eine gute Signalintegrität.

Vorzugsweise weist das Steckverbindermodul ein Zugentlastungselement auf. Das Zugentlastungselement verhindert, dass zu hohe Querkräfte auf das Steckverbindermodul wirken, wodurch die Funktionseinheiten auseinandergerissen werden könnte. Das Zugentlastungselement könnte zwischen zwei benachbarten Funktionseinheiten angeordnet sein und beispielsweise mit dem Schirmelement eine Funktionseinheit bilden.

Im Folgenden wird beschrieben wie ein Halterahmen mit einem erfindungsgemäßen Steckverbindermodul bestückt wird:
Zunächst wird eine erste Funktionseinheit mit zumindest einer zweiten Funktionseinheit zu einem Steckverbindermodul zusammengesetzt. Anschließend können die so erzeugten Steckverbindermodule in einen Halterahmen eingesetzt werden. Handelt es sich bei dem Halterahmen um einen so genannten Gelenkrahmen, werden die Rahmenhälften des Halterahmens aufgeklappt und das zusammengesetzte Steckverbindermodul anschließend zwischen die Rahmenhälften eingesetzt. Dieser Vorgang kann so lange wiederholt werden, bis die Kapazität des Halterahmens zur Aufnahme von Steckverbindermodulen erschöpft ist. Bei einem Halterahmen können aber auch Steckplätze frei bleiben, um ggf. später noch weitere Steckverbindermodule nachrüsten zu können, wenn bspw. eine Maschine technisch aufgerüstet wird. Beim Bestücken des Halterahmens können Steckverbindermodule verwendet werden, die aus Funktionseinheiten aufgebaut sind. Es können aber auch handelsübliche Steckverbindermodule eingesetzt werden, die eben nicht aus solchen Funktionseinheiten bestehen. Je nachdem welchen Anteil der Halterahmen an Steckverbindermodulen bestehend aus Funktionseinheiten umfasst, muss der erste Verfahrensschritt "Zusammensetzen" n-fach durchgeführt werden. Der Verfahrensschritt "Einsetzen" erfolgt analog der Gesamtanzahl der Steckverbindermodule m-fach. Die Zahlen n und m stammen aus den Menge der natürlichen Zahlen, wobei n kleiner gleich m ist.

In den jeweiligen Rahmenhälften sind jeweils Öffnungen vorgesehen, in die die Halterungsmittel des Steckverbindermoduls bzw. der Steckverbindermodule beim Einfügen eintauchen. Beim Zusammenklappen der Rahmenhälften gelangen die Halterungsmittel vollständig in die Öffnungen, wodurch ein formschlüssiger Halt des Steckverbindermoduls bzw. der Steckverbindermodule in dem Halterahmen entsteht.

An die einzelnen Steckverbindermodule werden jeweils Leiter eines in der Regel mehradrigen Kabels angeschlossen. Nachdem der Halterahmen mit einer gewünschten Anzahl an Steckverbindermodulen bestückt wurde, wird er in ein Steckverbindergehäuse eines Industriesteckverbinders eingebaut.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines Steckverbindergehäuses eines Industriesteckverbinders,
- Fig. 2: eine perspektivische Darstellung eines mit verschiedenen Steckverbindermodulen bestückten Halterahmens,
- Fig. 3: eine perspektivische und teiltransparente Darstellung eines ersten Ausführungsbeispiels eines erfindungsgemäßen Steckverbindermoduls,
- Fig. 4: eine Seitenansicht zweier Funktionseinheiten, die zusammengesetzt die erste Ausführungsbeispiels des erfindungsgemäßen Steckverbindermoduls bilden,
- Fig. 5: eine Seitenansicht eines zweiten Ausführungsbeispiels des erfindungsgemäßen Steckverbindermoduls,
- Fig. 6: eine Draufsicht des zweiten Ausführungsbeispiels des erfindungsgemäßen Steckverbindermoduls,
- Fig. 7: eine perspektivische Darstellung einer dritten Ausführungsform des erfindungsgemäßen Steckverbindermoduls,
- Fig. 8-15: zeigen jeweils zwei Funktionseinheiten, die zusammengesetzt weitere Ausführungsbeispiele des erfindungsgemäßen Steckverbindermoduls bilden,
- Fig. 16: ein Verbindungsmittel für zwei Funktionseinheiten und
- Fig.17-18: zeigen jeweils zwei Funktionseinheiten, die zusammengesetzt weitere Ausführungsbeispiele des erfindungsgemäßen Steckverbindermoduls bilden.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt ein Steckverbindergehäuse 1 eines Industriesteckverbinders. Das Steckverbindergehäuse 1 besteht in der Regel aus einem metallischen Werkstoff und wird insbesondere in einem Zink-Druckguss-Verfahren hergestellt. Eine solches Steckverbindergehäuse 1 ist robust und hat gute elektromagnetische Abschirmeigenschaften und ist daher besonders geeignet für raue Industrieumgebungen.

In Figur 2 ist ein mit verschiedenen Steckverbindermodulen 5, 5' bestückter Halterahmen 2 zu sehen. Der Halterahmen 2 hat eine rahmenförmige Gestalt und weist an seinen Eckbereichen jeweils Schrauben 4 auf. Das Steckverbindergehäuse 1 hat einen etwa rechteckigen Querschnitt und weist im Gehäuseinneren in seinen Eckbereichen entsprechende Gewindebohrungen 3 auf. Der Halterahmen 2 kann über die Schrauben 4, in Zusammenspiel mit den zugeordneten Gewindebohrungen 3, im Steckverbindergehäuse 1 befestigt werden.

In den Figuren 3 und 4 ist eine erste Ausführungsform eines erfindungsgemäßen Steckverbindermoduls 5 gezeigt. Das Steckverbindermodul 5 besteht aus zwei miteinander reversibel verbundenen Funktionseinheiten 6, 6'. Die Funktionseinheiten 6, 6' stoßen an einer Ebene parallel zur Steckrichtung SR des Steckverbindermoduls 5 zusammen. Die erfindungsgemäßen Funktionseinheiten 6, 6' erzeugen eine Querteilung des Steckverbindermoduls 5. Jede Funktionseinheit 6, 6' funktioniert bzgl. ihrer Übertragungseigenschaften und/oder Sensoreigenschaften unabhängig. Das bedeutet, dass die erste Funktionseinheit 6 beispielsweise Strom, Daten und/oder Signale übertragen kann, ohne mit der zweiten Funktionseinheit 6' verbunden zu sein. Umgekehrt ist dies genauso.

In den einzelnen Funktionseinheiten 6, 6' sind jeweils Kontaktelemente und/oder Sensoren (aus darstellerischen Gründen nicht gezeigt), jeweils in gewünschter Anzahl, angeordnet. An einer Seitenwand der ersten Funktionseinheit 6 ist ein erstes Befestigungsmittel 7 angeformt. An einer Seitenwand der zweiten Funktionseinheit 6' ist ein dazu passendes zweites Befestigungsmittel 7' angeformt. Das erste und das zweite Befestigungsmittel 7, 7' sind komplementär zueinander ausgestaltet. In dem hier gezeigten Ausführungsbeispiel sind an zwei gegenüberliegenden Seitenwänden der jeweiligen Funktionseinheiten 6, 6' jeweils Befestigungsmittel 7, 7' angeformt. Die hier gezeigten Befestigungsmittel 7, 7' haben eine derartige Außengeometrie, so dass sie gleichzeitig als die oben bereits erwähnten Halterungsmittel dienen können, um das Steckverbindermodul 5 in einem Halterahmen 2 zu befestigen. Die hier gezeigten Befestigungsmittel 7, 7' haben sozusagen eine Doppelfunktion und sind daher in Figur 3 gleichzeitig mit den Bezugszeichen 7 und 8 versehen.

In den Figuren 5 und 6 ist ein zweites Ausführungsbeispiel des erfindungsgemäßen Steckverbindermoduls 5' gezeigt. Auch das hier gezeigte Steckverbindermodul 5' besteht aus einer ersten Funktionseinheit 6 und einer zweiten Funktionseinheit 6', die in ihrer technischen Funktionsweise jeweils eigenständig sind. An einer Seitenfläche der Funktionseinheiten 6, 6' ist jeweils ein Befestigungsmittel 7, 7' angeformt. Das Befestigungsmittel 7 der ersten Funktionseinheit 6 ist im Wesentlichen als Ausnehmung ausgebildet. Das Befestigungsmittel 7' der zweiten Funktionseinheit 6' hat eine zu der Ausnehmung passende Schwalbenschwanzform. Diese so genannte Schwalbenschwanzverbindung hat sich als besonders stabile Fixierung der Funktionseinheiten 6, 6' herausgestellt, da sie hohen Querkräften wiederstehen kann. Die Schwalbenschwanzverbindung ist außerdem reversibel, so dass die Funktionseinheiten 6, 6' wiederverwendet und/oder anders kombiniert werden können. An der gegenüberliegenden Seitenfläche ist an den Funktionseinheiten 6, 6' jeweils ein Halterungsmittel 8 angeformt.

In Figur 5 ist eine Schnittdarstellung des Steckverbindermoduls 5' in einer Ebene in Steckrichtung SR dargestellt. Hier ist zu sehen, dass sich die Breite B_{S} bzw. die Breite der Breitseite des Steckverbindermoduls 5' aus der Breite B_{F} zweier Funktionseinheiten 6 zusammensetzt (B_{S}=B_{F}+B_{F} ⇔ BF=2BF). In Figur 6 ist eine Schnittdarstellung des Steckverbindermoduls 5' in einer Ebene quer zur Steckrichtung SR dargestellt. Hier ist die Tiefe B_{T} bzw. die Breite der Schmalseite des Steckverbindermoduls 5' eingezeichnet. Die Breite B_{T} des Steckverbindermoduls 5' entspricht der Breite der Funktionseinheit 6. Mit der oben beschriebenen Querteilung des Steckverbindermoduls 5 in zwei Funktionseinheiten 6, 6' wird ein nahezu rechteckiger Querschnitt der einzelnen Funktionseinheiten 6, 6' erreicht. Mit nahezu rechteckig ist gemeint, dass die Tiefe B_{T} der Funktionseinheiten 6, 6' ungefähr der Breite B_{F} der Funktionseinheiten 6, 6' entspricht. Der Längenunterschied zwischen der Tiefe B_{T} der Funktionseinheiten 6, 6' und der Breite B_{F} der Funktionseinheiten 6, 6' ist kleiner gleich 10 Prozent (≤ 10%).

Durch eine solche Querteilung der Steckverbindermodule 5, 5', ... können auch Kontaktelemente mit einem großen Querschnitt bzw. Durchmesser verwendet werden. In Figur 6 sind zwei Funktionseinheiten 6, 6' gezeigt, die Öffnungen 13 mit einem großen Durchmesser, zur Aufnahme von Kontaktelementen mit einem entsprechend großen Querschnitt bzw. Durchmesser, aufweisen. Bei einer Längsteilung des Steckverbindermoduls 5' könnten derartige Kontaktelemente nicht mehr eingesetzt werden.

Der Halterahmen 2 besteht aus zwei gelenkig miteinander verbundenen Rahmenhälften 9. In den jeweiligen Rahmenhälften 9 des Halterahmens 2 sind jeweils Öffnungen 10 vorgesehen, in die die Halterungsmittel 8 des Steckverbindermoduls 5, 5' bzw. der Steckverbindermodule 5, 5' beim Einfügen eintauchen. Beim Zusammenklappen der Rahmenhälften 9 gelangen die Halterungsmittel 8 vollständig in die Öffnungen 10 wodurch ein formschlüssiger Halt des Steckverbindermoduls 5, 5' bzw. der Steckverbindermodule 5, 5' in dem Halterahmen 2 entsteht. Die Halterungsmittel 8 sind unterschiedlich dimensioniert. Die zugeordneten Öffnungen 10 sind entsprechend angepasst, so dass über die Halterungsmittel eine so genannte Polarisierung geschaffen wird. Die Steckverbindermodule 5, 5', 5", ... können nur in einer bestimmten Ausrichtung in den Halterahmen 2 eingesetzt werden.

In Figur 7 ist eine dritte Ausführungsvariante des erfindungsgemäßen Steckverbindermoduls 5" dargestellt. Das Steckverbindermoduls 5" besteht aus zwei Funktionseinheiten 6, 6' und ist mit denselben Befestigungsmitteln 7, 7' bzw. Halterungsmitteln 8, 8' ausgestattet wie die erste Ausführungsform. Auch hier übernehmen die Befestigungsmitteln 7, 7' zur reversiblen Fixierung der Funktionseinheiten gleichzeitig die Funktion von Halterungsmitteln 8, 8' zur Fixierung des Steckverbindermoduls 5" in einen Halterahmen 2. Das Steckverbindermodul 5" weist ein Zugentlastungselement 11 auf, welches zwischen den Funktionseinheiten 6, 6' angeordnet ist. Das Zugentlastungselement 11 weist kabelanschlussseitig zwei Öffnungen 12 auf. Durch die Öffnungen 12 kann ein Kabelbinder (nicht gezeigt) zur Fixierung und Zugentlastung eines am Steckverbindermodul 5" angeschlossenen Kabels (nicht gezeigt) geführt werden. Zwischen den Funktionseinheiten 6, 6' ist das Zugentlastungselement 11 mit einer weiteren Öffnung (aus darstellerischen Gründen nicht gezeigt) ausgestattet, so dass die Befestigungsmittel 7, 7' - zur Fixierung der Funktionseinheiten 6, 6' - ineinandergreifen können. Durch das Zugentlastungselement 11 wird das Steckverbindermodul 5" etwas breiter, so dass es im eingebauten Zustand durch die Rahmenhälften 9 des Halterahmens 2 enger festgeklemmt wird. Dadurch wird eine Scherbewegung der Funktionseinheiten 6, 6' des Steckverbindermoduls 5" effektiv verhindert. Das Zugentlastungselement 11 kann aus einem metallischen Werkstoff gefertigt sein und damit auch eine elektromagnetische Abschirmung der beiden Funktionseinheiten 6, 6' gegeneinander bewirken.

Die Figur 8 zeigt ein weiteres Ausführungsbeispiel eines erfindungsgemäßen Steckverbindermoduls 5^{III}. In Figur 8 sind zwei Funktionseinheiten 6, 6' gezeigt, die als Befestigungsmittel 7" eine teilkreisförmige Kontur und eine entsprechende Aufnahme dazu aufweisen. Die Funktionseinheiten 6, 6' können über eine Drehbewegung miteinander reversibel verbunden werden. Die Drehbewegung endet sobald eine Anschlagkontur 15 einer Funktionseinheit 6, 6' in die dafür vorgesehene Ausnehmung 14 der anderen Funktionseinheit 6, 6' mündet und dort verrastet.

Die Figuren 9 und 10 zeigen ein weiteres Ausführungsbeispiel eines erfindungsgemäßen Steckverbindermoduls 5^{IV}. Zu sehen sind zwei weitere Funktionseinheiten 6, 6', die über Rastkonturen 16 und entsprechende Ausnehmungen 17 über eine Kippbewegung miteinander reversibel verrastbar sind.

Die Figur 11 zeigt ein weiteres Ausführungsbeispiel eines erfindungsgemäßen Steckverbindermoduls 5^{V}. Eine Funktionseinheit 6 ist aus darstellerischen Gründen transparent dargestellt. Die Funktionseinheiten 6, 6' weisen an den zugewandten Seiten jeweils Noppen 18 und Hülsen 19 auf und können nach dem Legoprinzip reversibel miteinander verrastet werden.

Die Figur 12 zeigt ein weiteres Ausführungsbeispiel eines erfindungsgemäßen Steckverbindermoduls 5^{VI}. Die Funktionseinheiten 6, 6' können über ein rahmenförmiges Rastblech 20 miteinander reversibel verbunden werden. Das Rastblech 20 weist in Steckrichtung weisende Rastarme 30 mit endseitigen Rasthaken 21 auf, die in dafür vorgesehene Ausnehmungen der Funktionseinheiten 6, 6' eingreifen. Am Rastblech 20 sind die Halterungsmittel 8 angeformt. Über das Rastblech 20 wird demnach die oben beschriebene Polarisierung der Steckverbindermodule 5^{VI} beim Einsetzen in den Halterahmen 2 realisiert. Daher brauchen die einzelnen Funktionseinheiten 6, 6' keine Polarisierungsmittel enthalten und können beliebig miteinander permutiert werden. Das Rastblech 20 besteht vorzugsweise aus einem elastischen, metallischen Material und kann damit parallel auch eine Schirm- oder Erdungsfunktion übernehmen.

Die Figuren 13 und 14 zeigen ein weiteres Ausführungsbeispiel eines erfindungsgemäßen Steckverbindermoduls 5^{VII}. Die beiden Funktionseinheiten 6, 6' können über eine komplexe Struktur 22 miteinander reversibel verrastet werden.

Die Figur 15 zeigt ein weiteres Ausführungsbeispiel eines erfindungsgemäßen Steckverbindermoduls 5^{VIII}. Die beiden Funktionseinheiten 6, 6' werden über ein separates Verbindungsmittel 23, zu sehen in Figur 16, miteinander reversibel verbunden. Die Funktionseinheiten 6, 6' weisen auf ihrer Verbindungsfläche T-förmige Nuten auf, in welche das doppel-T-trägerförmige Verbindungsmittel 23 eingeschoben werden kann.

Die Figur 17 zeigt ein weiteres Ausführungsbeispiel eines erfindungsgemäßen Steckverbindermoduls 5^{IX}. Die erste Funktionseinheit 6 weist in den Endbereichen jeweils nach außen weisende Stege 26 mit jeweils innenliegenden Ausnehmungen 24 auf. Die zweite Funktionseinheit 6' weist eine zwischen die Stege 26 passende Kastenkontur 27 auf. An den Endbereichen der Kastenkontur 27 sind, zu den Ausnehmungen 24 der Stege 26 passende, Stifte 25 angeformt. Die Stifte 25 greifen beim Zusammenführen der Funktionseinheiten 6, 6' in die Ausnehmungen 24 ein, wodurch eine reversible Fixierung der Funktionseinheiten 6. 6' miteinander realisiert ist.

Die Figur 18 zeigt ein weiteres Ausführungsbeispiel eines erfindungsgemäßen Steckverbindermoduls 5^{X}. Zu sehen ist der Querschnitt eines Steckverbindermoduls 5^{X} von oben. Das hier gezeigte Steckverbindermoduls 5^{X} besteht aus einem Gestell 28, an welchen bereits Halterungsmittel 8 zum Einbau in einen Halterahmen 2 angeformt sind. Das Gestell 28 weist zwei Aufnahmebereiche 29 für jeweils eine Funktionseinheit 6, 6' auf. An den Funktionseinheiten 6, 6' selber sind keine Halterungsmittel 8 angeformt. Dadurch können die Funktionseinheiten 6, 6' flexibel in die Aufnahmebereiche 29 eingesetzt werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbindergehäuse
- 2: Halterahmen
- 3: Gewindebohrung
- 4: Schraube
- 5: Steckverbindermodul
- 6: Funktionseinheit
- 7: Befestigungsmittel
- 8: Halterungsmittel
- 9: Rahmenhälfte
- 10: Öffnung
- 11: Zugentlastungselement
- 12: Öffnung
- 13: Öffnung
- 14: Ausnehmung
- 15: Anschlagkontur
- 16: Rastkontur
- 17: Rastausnehmung
- 18: Noppe
- 19: Hülse
- 20: Rastblech
- 21: Rasthaken
- 22: Struktur
- 23: Verbindungsmittel
- 24: Ausnehmung
- 25: Stift
- 26: Steg
- 27: Kastenkontur
- 28: Gestell
- 29: Aufnahmebereich
- 30: Rastarm

- SR: Steckrichtung
- B_{S}: Breite des Steckverbindermoduls
- B_{F}: Breite der Funktionseinheit

## Patentansprüche

1. Steckverbindermodul (5, 5', 5", ...) für einen modularen Industriesteckverbinder, wobei das Steckverbindermodul (5, 5', 5", ...) aus zwei eigenständigen Funktionseinheiten (6, 6') gebildet ist,
**wobei** an einer Seitenwand der ersten Funktionseinheit (6) ein erstes Befestigungsmittel (7) angeformt ist und an einer Seitenwand der zweiten Funktionseinheit ein zweites Befestigungsmittel (7') angeformt ist, wobei das erste und das zweite Befestigungsmittel (7, 7') komplementär zueinander ausgestaltet sind und die Funktionseinheiten (6, 6') durch die Befestigungsmittel (7, 7') reversibel miteinander fixierbar sind,
**wobei** die erste Funktionseinheit (6) an einer weiteren Seitenwand ein erstes Halterungsmittel (8) aufweist und eine zweite Funktionseinheit (6') an einer weiteren Seitenwand ein zweites Halterungsmittel (8) aufweist, wobei die Halterungsmittel (8) jeweils in Öffnungen (10) eines Halterahmens (2), zur Fixierung des Steckverbindermoduls (5, 5', 5", ...) in dem Halterahmen (2), eintauchbar sind und
**dadurch gekennzeichnet dass**,
das erste und das zweite Halterungsmittel (8) eine unterschiedliche Geometrie aufweisen.

2. Steckverbindermodul nach Anspruch 1
**wobei**
die Funktionseinheit (6, 6') zumindest ein Kontaktelement und/oder einen Sensor und/oder ein Edge-Computer aufweist.

3. Steckverbindermodul nach den beiden vorstehenden Ansprüchen
**wobei**
die erste Funktionseinheit (6) eine andere Sorte von Kontaktelementen und/oder eine unterschiedliche Anzahl von Kontaktelementen und/oder Kontaktelemente mit einer unterschiedlichen Kabelanschlusstechnik wie die zweite Funktionseinheit (6') aufweist.

4. Steckverbindermodul nach einem der vorstehenden Ansprüche
**wobei**
das Steckverbindermodul (5, 5', 5", ...) ein Schirmelement aufweist und wobei das Schirmelement, zur elektromagnetischen Abschirmung, zwischen zwei benachbarten Funktionseinheiten (6, 6') angeordnet ist.

5. Steckverbindermodul nach einem der vorstehenden Ansprüche
**wobei**
das Steckverbindermodul (5, 5', 5", ...) ein Zugentlastungselement (11) aufweist.

6. Verfahren zur Bestückung eines Halterahmens (2) mit einem Steckverbindermodul (5, 5', 5", ...), welches nach einem der vorstehenden Ansprüche gebildet ist,
i. wobei zunächst eine erste Funktionseinheit (6) mit zumindest einer zweiten Funktionseinheit (6') zu einem Steckverbindermodul (5, 5', 5", ...) zusammengesetzt wird und
ii. wobei das Steckverbindermodul (5, 5', 5", ...) anschließend in den Halterahmen (2) eingesetzt wird
iii. und wobei seitlich am Steckverbindermodul (5, 5', 5", ...) angeformte Halterungsmittel (8) in zugehörigen Öffnungen (10) des Halterahmens (2) eintauchen.

7. Verfahren nach vorstehendem Anspruch,
iv. wobei die Rahmenhälften (9) des Halterahmens (2) vor dem Einsetzen des Steckverbindermoduls (5, 5', 5", ...) aufgeklappt werden, und das zusammengesetzte Steckverbindermodul (5, 5', 5", ...) anschließend zwischen die Rahmenhälften (9) eingefügt wird,
v. wobei anschließend die Rahmenhälften (9) zusammengekappt werden, wodurch die Halterungsmittel (8) vollständig in die Öffnungen (10) gelangen und dadurch ein formschlüssiger Halt des Steckverbindermoduls (5, 5', 5", ...) in dem Halterahmen (2) entsteht.

## Claims

1. Plug connector module (5, 5', 5", ...) for a modular industrial plug connector, wherein the plug connector module (5, 5', 5", ...) is formed from two independent functional units (6, 6'),
wherein a first fastening means (7) is integrally formed on a side wall of the first functional unit (6) and a second fastening means (7') is integrally formed on a side wall of the second functional unit, wherein the first and the second fastening means (7, 7') are configured in a complementary manner to one another and the functional units (6, 6') can be reversibly fixed to one another by the fastening means (7, 7'), wherein the first functional unit (6) has a first holder means (8) on a further side wall and a second functional unit (6') has a second holder means (8) on a further side wall, wherein the holder means (8) can each enter openings (10) of a holding frame (2), for fixing the plug connector module (5, 5', 5", ...) in the holding frame (2), and **characterized in that**
the first and the second holder means (8) have a different geometry.

2. Plug connector module according to Claim 1,
wherein
the functional unit (6, 6') has at least one contact element and/or one sensor and/or one edge computer.

3. Plug connector module according to the two preceding claims,
wherein
the first functional unit (6) has another type of contact elements and/or a different number of contact elements and/or contact elements with a different cable connection technique to the second functional unit (6').

4. Plug connector module according to any of the preceding claims,
wherein
the plug connector module (5, 5', 5", ...) has a shielding element, and wherein the shielding element, for electromagnetic shielding, is arranged between two adjacent functional units (6, 6').

5. Plug connector module according to any of the preceding claims,
wherein
the plug connector module (5, 5', 5", ...) has a strain-relief element (11).

6. Method for fitting a holding frame (2) with a plug connector module (5, 5', 5", ...), which is formed according to any of the preceding
claims,
i. wherein initially a first functional unit (6) is combined with at least one second functional unit (6') to form a plug connector module (5, 5', 5", ...), and
ii. wherein the plug connector module (5, 5', 5", ...) is then inserted into the holding frame (2),
iii. and wherein holder means (8) integrally formed laterally on the plug connector module (5, 5', 5", ...) enter associated openings (10) of the holding frame (2).

7. Method according to the preceding claim,
iv. wherein the frame halves (9) of the holding frame (2) are folded open before the insertion of the plug connector module (5, 5', 5", ...), and the combined plug connector module (5, 5', 5", ...) is then inserted between the frame halves (9),
v. wherein the frame halves (9) are then folded together, as a result of which the holder means (8) enter the openings (10) completely and interlocking holding of the plug connector module (5, 5', 5", ...) in the holding frame (2) is thereby produced.

## Revendications

1. Module de connecteur enfichable (5, 5', 5", ...) pour un connecteur enfichable industriel modulaire, le module de connecteur enfichable (5, 5', 5", ...) étant formé à partir de deux unités fonctionnelles autonomes (6, 6'),
dans lequel un premier moyen de fixation (7) est formé sur une paroi latérale de la première unité fonctionnelle (6) et un deuxième moyen de fixation (7') est formé sur une paroi latérale de la deuxième unité fonctionnelle, les premier et deuxième moyens de fixation (7, 7') étant conçus de manière complémentaire l'un par rapport à l'autre et les unités fonctionnelles (6, 6') pouvant être fixées l'une à l'autre de manière réversible par les moyens de fixation (7, 7'), dans lequel la première unité fonctionnelle (6) comporte un premier moyen de maintien (8) sur une autre paroi latérale et une deuxième unité fonctionnelle (6') comporte un deuxième moyen de maintien (8) sur une autre paroi latérale, les moyens de maintien (8) pouvant respectivement être enfoncés dans des ouvertures (10) d'un cadre de fixation (2), pour la fixation du module de connecteur enfichable (5, 5', 5", ...) dans le cadre de maintien (2), et
**caractérisé en ce que**
les premier et deuxième moyens de maintien (8) présentent une géométrie différente.

2. Module de connecteur enfichable selon la revendication 1,
dans lequel l'unité fonctionnelle (6, 6') comporte au moins un élément de contact et/ou un capteur et/ou un ordinateur de périphérie.

3. Module de connecteur enfichable selon les deux revendications précédentes,
dans lequel
la première unité fonctionnelle (6) comporte un autre type d'éléments de contact et/ou un nombre différent d'éléments de contact et/ou des éléments de contact utilisant une technique de raccordement de câble différente de celle de la deuxième unité fonctionnelle (6').

4. Module de connecteur enfichable selon l'une quelconque des revendications précédentes,
dans lequel
le module de connecteur enfichable (5, 5', 5", ...) comporte un élément de blindage, et dans lequel l'élément de blindage est disposé entre deux unités fonctionnelles (6, 6') adjacentes pour assurer un blindage électromagnétique.

5. Module de connecteur enfichable selon l'une quelconque des revendications précédentes,
dans lequel
le module de connecteur enfichable (5, 5', 5", ...) comporte un élément de décharge de traction (11).

6. Procédé pour équiper un cadre de maintien (2) d'un module de connecteur enfichable (5, 5', 5", ...), qui est réalisé selon l'une quelconque des
revendications précédentes,
i. dans lequel une première unité fonctionnelle (6) est d'abord assemblée avec au moins une deuxième unité fonctionnelle (6') pour former un module de connecteur enfichable (5, 5', 5", ...) et
ii. dans lequel le module de connecteur enfichable (5, 5', 5", ...) est ensuite inséré dans le cadre de maintien (2)
iii. et dans lequel des moyens de maintien (8) formés latéralement sur le module de connecteur enfichable (5, 5', 5", ...) s'enfoncent dans des ouvertures (10) associées du cadre de maintien (2).

7. Procédé selon la revendication précédente,
iv. dans lequel les demi-cadres (9) du cadre de maintien (2) sont dépliés avant l'insertion du module de connecteur enfichable (5, 5', 5", ...), et le module de connecteur enfichable assemblé (5, 5', 5", ...) est ensuite inséré entre les demi-cadres (9),
v. dans lequel les demi-cadres (9) sont ensuite rabattus, ce qui permet aux moyens de maintien (8) de pénétrer entièrement dans les ouvertures (10) et d'obtenir ainsi un maintien par complémentarité de forme du module de connecteur enfichable (5, 5', 5", ...) dans le cadre de maintien (2).
